# EUROPÄISCHE PATENTSCHRIFT

(11) **EP 1 710 524 B1**
(45) Veröffentlichungstag und Bekanntmachung des Hinweises auf die Patenterteilung: **08.04.2015**
(21) Anmeldenummer: 06002967.5
(22) Anmeldetag: 14.02.2006
(51) Int. Cl.: F28B 1/06

(54) **Luftkondensator**
Air condenser
Condenseur à air

(30) Priorität: 04.04.2005 DE 202005005302 U
(43) Veröffentlichungstag der Anmeldung: 11.10.2006
(73) Patentinhaber: SPX-Cooling Technologies GmbH, 40882 Ratingen (DE)
(72) Erfinder: Vouche, Michel, 1180 Uccle (BE); Nagel, Philippe, 1780 Wemmel (BE); Schrey, Hans-Georg, 40878 Ratingen (DE)
(74) Vertreter: Lang, Friedrich

(56) Entgegenhaltungen:
- GB-A- 527 194
- US-A- 3 995 689
- US-A- 4 446 914
- US-A- 5 301 746
- US-A- 6 085 536

## Beschreibung

Die Erfindung betrifft einen Luftkondensator zur Kondensation von Dampf mittels Luft.

Es ist bekannt, (siehe z.B. GB 527194) dass Luftkondensatoren parallel zueinander angeordnete Rohrelemente, so genannte Rohrbündel, aufweisen, denen zu kondensierender Dampf zugeführt wird. Üblicherweise sind dabei je zwei Reihen derartiger Rohrbündel so angeordnet, dass sie in einem spitzen Winkel giebelartig gegeneinander geneigt sind. In der Seitenansicht bilden sie eine dreiecksförmige Kontur, an deren Basis ein Ventilator für die Zufuhr von Luft an die Rohrbündel vorgesehen ist. Durch den Ventilator wird im Vergleich zum Dampf kühle Luft an die Rohrbündel so transportiert, dass ein Wärmeaustausch stattfindet, wodurch im Rohrbündel am Innenrand eines jeden Rohres Dampf kondensieren kann.

Es hat sich jedoch gezeigt, dass Luftkondensatoren mit einem derartigen dreiecksförmigen Aufbau bei großer geforderter Kühlleistung einen großen Raumbedarf sowie eine große Bauhöhe benötigen, was eine aufwendige Unterkonstruktion erfordert. Außerdem besteht bei Luftkondensatoren eine Schwierigkeit darin, einen gleichmäßige Verteilung des Dampfes in jedes Rohrbündel zu erzielen.

Der Erfindung liegt daher die Aufgabe zugrunde, einen Luftkondensator zu schaffen, mit welchem bei geringem Platzbedarf und kostengünstiger Ausführung eine große Kühlleistung bei gleichmäßiger Verteilung des Dampfes in die Rohrbündel wirtschaftlich erreichbar ist.

Die Aufgabe wird dadurch gelöst, dass ein Luftkondensator zum Einsatz kommt, welcher umfasst: eine Dampf-Zufuhrleitung, mindestens ein aufwärts gerichtetes Rohrbündel, welchem zu kondensierender Dampf zuführbar ist, eine Kondensatableitung zur Ableitung kondensierten Dampfes, einen Ventilator zum Lufttransport durch das Rohrbündel, wobei das Rohrbündel unterhalb des Ventilators in einer Seitenwand des Luftkondensators angeordnet ist.

Durch die seitliche Anordnung der Rohrbündel in den Seitenwänden wird zum einen die Bauhöhe des Luftkondensators deutlich reduziert. Zum anderen sind die Rohrbündelgewichte nicht mehr in großer Bauhöhe, sondern in relativ niedriger Bauhöhe angeordnet, so dass eine leichtere Stützkonstruktion des gesamten Luftkondensators möglich wird, was wirtschaftlich vorteilhaft ist. Außerdem ist durch die Anordnung der Rohrbündel in den Seitenwänden des Luftkondensators eine größere verfügbare Fläche für Rohrbündel gegeben als bei einer dreiecksförmigen Anordnung, bei der nur die Dreiecksschenkel mit Rohrbündeln abdeckbar sind. Somit kann bei geringem Platzbedarf eine größere Kühlleistung des Luftkondensators erzielt werden.

Gemäß einer weiteren Ausführungsform sind mehrere Rohrbündel so angeordnet, dass sie einen allseitig umschließenden geschlossenen Mantel in Form eines sich in der Vertikalen erstreckenden Vielecks bilden. Dies ist vorteilhaft, da somit die gesamte Mantelfläche oberhalb des Bodens für Rohrbündel genutzt werden kann.

Gemäß einer weiteren bevorzugten Ausführungsform ist das Rohrbündel in einer Seitenwand in einem Winkelbereich von ± 30° zur Vertikalen geneigt. Weist die Neigung einen negativen Wert, zum Beispiel -30 °, auf, ergibt sich ein trichterförmiger Aufbau des Luftkondensators, wobei die Querschnittsfläche am unteren Ende (Boden) kleiner ist als am oberen Ende (Dach). Dies erlaubt die Montage eines Ventilators, der einen größeren Durchmesser besitzt als die Standfläche des Luftkondensators. Somit kann bei minimaler Standfläche ein maximal großer Ventilator vorgesehen werden, so dass eine maximale Kühlleistung des Luftkondensators erreicht wird. Innerhalb dieses Winkelbereiches von ± 30° sind die erforderlichen Vorkehrungen für eine stabile Konstruktion des zugehörigen Gerüstaufbaus noch relativ gering, so dass ein Gerüstaufbau noch kostengünstig durchführbar ist.

Gemäß einer weiteren bevorzugten Ausführungsform der Erfindung ist der zu kondensierende Dampf über eine Steigleitung zu einer oberen Verteilerkammer und von dort zu mindestens einem der Rohrbündel transportierbar. Ein solcher Aufbau ermöglicht, dass Wärmedehnungen aufgrund von Temperaturunterschieden zwischen Steigleitung und Rohrbündeln besser kompensiert werden können als bei einem Aufbau, bei dem ohne Steigleitung der Dampf direkt den Rohrbündeln zugeführt wird. Die Konstruktion, welche eine "U"-Form besitzt, kann größere Verformungen elastisch durchführen.

Gemäß einer weiteren bevorzugten Ausführungsform der Erfindung ist von einer Kondensat-Sammelkammer unterhalb eines der Rohrbündel mindestens ein aufwärts gerichtetes Restdampfrohr zur Kondensation von Restdampf vorgesehen. Das Restdampfrohr dient zur Trennung von Dampf und Inertgasen.

Gemäß einer weiteren bevorzugten Ausführungsform der Erfindung ist am oberen Ende des Restdampfrohres eine Restdampfableitung zur Ableitung der Inertgase einschließlich des nicht kondensierten Restdampfes vorgesehen.

Gemäß einer weiteren bevorzugten Ausführungsform der Erfindung ist die Fläche außerhalb der Rohrbündel luftdicht abgedichtet. Damit ist sichergestellt, dass die vom Ventilator transportierte Luft nur durch die Rohrbündel strömt.

Gemäß einer weiteren bevorzugten Ausführungsform der Erfindung ist der Ventilator mit einem Diffusor versehen. Dies erlaubt eine Wirkungsgraderhöhung des Ventilators.

Nachfolgend wird die Erfindung anhand von in der Zeichnung dargestellten Ausführungsbeispielen weiter beschrieben. Es zeigen schematisch:
- Fig. 1: eine Vorderansicht einer ersten Ausführungsform des erfindungsgemäßen Luftkondensators;
- Fig. 2: einen Horizontalquerschnitt der in Fig. 1 dargestellten ersten Ausführungsform des erfindungsgemäßen Luftkondensators entlang der Linie A-A; und
- Fig. 3: eine perspektivische Ansicht einer zweiten Ausführungsform des erfindungsgemäßen Luftkondensators.

Wie aus Fig. 1 und Fig. 2 ersichtlich ist, wird dem erfindungsgemäßen Luftkondensator 1 über eine Zuleitung 2 Dampf zugeführt. Der Dampf strömt dabei mittels einer oder mehrerer Steigleitungen 3 aufwärts und verteilt sich über Verteilleitungen 4 in eine jeweilige Verteilerkammer 5. Es wird darauf hingewiesen, dass in Fig. 2 nur eine Steigleitung dargestellt ist. Die Verteilleitungen sind in Fig. 2 nur schematisch angedeutet; sie können sich zur Verteilerkammer 5 weiter auffächern oder in mehrere Leitungen aufteilen.

Die Verteilerkammern 5 sind im oberen Bereich des Luftkondensators angeordnet. Unterhalb der Verteilerkammern 5 befinden sich Rohrbündel, welche schematisch mit dem Bezugszeichen 6 dargestellt sind. Je Seitenwand 18 können entsprechend dem Durchmesser des Ventilators 1, 2 oder mehr Rohrbündel vorgesehen sein. Der heiße Dampf in den Rohrbündeln kondensiert durch den Wärmeaustausch mit der an den Rohren vorbeiströmenden Luft.

Das in den Rohrbündeln kondensierte Fluid läuft entlang der Rohrwände nach unten und sammelt sich in einer Kondensat-Sammelkammer 7, welche unterhalb eines Rohrbündels angeordnet ist. Von der Kondensat-Sammelkammer 7 führt eine Kondensatableitung 20 nach außen vom Luftkondensator fort.

Der verbliebene Restdampf sowie die Inertgase werden in ein Restdampfrohr 8 von der Kondensat-Sammelkammer 7 aufwärts geführt. Das Rohrbündel 6 stellt somit einen Primärteil dar, während das Restdampfrohr 8 den Sekundärteil bildet. Ferner ist es offensichtlich, dass der Sekundärteil 8 ebenfalls als Rohrbündel ausgebildet sein kann.

Der Sekundärteil 8 wird wie der Primärteil 6 vom Luftstrom 12 umströmt, so das es möglich ist, dass noch ein Anteil des Restdampfes im Sekundärteil 8 kondensiert. Dieser Anteil fließt in die Kondensat-Sammelkammer 7 zurück, während der nicht kondensierte Anteil einschließlich der Inertgase am oberen Ende des Sekundärteils 8 in eine Restdampfkammer 9 gelangt. Von dort werden Restdampf und Inertgase über ein Restdampfleitung 10, welche schematisch als gestrichelte Linie in Fig. 1 dargestellt ist, vom Luftkondensator 1 abgeführt.

Ein Sekundärteil 8 kann in jedem Rohrbündel des Luftkondensators 1 vorgesehen sein. Somit weist ein Luftkondensator auch mehrere Restdampfkammern 9 auf, von denen Restdampf nach außen abgeführt wird. Es ist zweckmäßig, die Restdampfleitungen 10, die von den jeweiligen Restdampfkammern 9 abgehen, miteinander zu koppeln.

Bei dem in Fig. 1 und Fig. 2 dargestellten Luftkondensator 1 sind die Rohrbündel in den Seitenwänden 18 angeordnet. Mehrere Seitenwände bilden dabei einen allseitig umschließenden geschlossenen Mantel 13 in Form eines sich in der Vertikalen erstreckenden Vieleckes, in den Figuren in Form eines Sechseckes dargestellt. Die zuvor für eine Seitenwand 18 beschriebene Anordnung wiederholt sich in den dazu benachbarten Seitenwänden, so dass ein symmetrischer Aufbau des Luftkondensators 1 erreicht wird. Mittels des Ventilators 11 lässt sich somit ein durch alle Seitenwände gleichmäßiger Luftdurchtritt erzielen. Die zuvor beschriebene Vieleck-Konstruktion des Mantels 13 kann auch derart variiert werden, dass die Ecken abgerundet vorliegen, so dass in der Draufsicht auf den Luftkondensator 1 eine runde oder nahezu kreisförmige Geometrie des Mantels 13 erreicht wird. Dies kann für eine gleichmäßige Durchströmung der Rohrbündel 6 vorteilhaft sein.

Um die Saugwirkung des Ventilators 11 zu erhöhen, kann dieser mit einem Diffusor 19 versehen sein.

In Fig. 3 ist eine zweite Ausführungsform der Erfindung dargestellt. Sie zeigt schematisch einen sechseckigen Luftkondensator 1, der im Unterschied zur ersten Ausführungsform jedoch keine Steigleitung für die Zufuhr von Dampf besitzt. Der Dampf wird hier direkt in den oberen Bereich des Luftkondensators zugeführt, wo er von den Verteilerkammern 5 zu den (hier nicht dargestellten) Rohrbündeln gelangen kann. Dies kann vorteilhaft sein, wenn im oberen Bereich eines Luftkondensators eine Dampf-zufuhrleitung von einer vorgeschalteten industriellen Anlage bereits vorhanden ist, so dass eine Umlenkung des Dampfes in den unteren Bereich des Luftkondensators 1 nur einen unnötigen Umweg darstellen würde.

## Patentansprüche

1. Luftkondensator (1) zur Kondensation von Dampf mittels Luft, umfassend:
eine Dampf-Zufuhrleitung (2),
mindestens ein aufwärts gerichtetes Rohrbündel (6), welchem zu kondensierender Dampf zuführbar ist,
eine Kondensatableitung zur Ableitung kondensierten Dampfes,
einen Ventilator (11) zum Lufttransport an das Rohrbündel (6),
wobei
das Rohrbündel (6) unterhalb des Ventilators (11) in einer Seitenwand (18) des Luftkondensators (1) angeordnet ist, und **dadurch gekennzeichnet dass** mehrere Rohrbündel (6) so angeordnet sind, dass sie einen allseitig umschließenden geschlossenen Mantel (13) in Form eines sich in der Vertikalen erstreckenden Vielecks bilden.

2. Luftkondensator (1) gemäß Anspruch 1,
**dadurch gekennzeichnet,**
dass das Rohrbündel (6) in einer Seitenwand (18) in einem Winkelbereich von ± 30° zur Vertikalen geneigt ist.

3. Luftkondensator (1) gemäß einem der Ansprüche 1 oder 2,
**dadurch gekennzeichnet,**
dass der zu kondensierende Dampf über mindestens eine Steigleitung (3) zu einer oberen Verteilerkammer (5) und von dort zu den Rohrbündeln (6) geführt ist.

4. Luftkondensator (1) gemäß Anspruch 3,
**dadurch gekennzeichnet,**
dass für jedes Rohrbündel (6) eine eigene Steigleitung vorhanden ist.

5. Luftkondensator (1) gemäß einem der Ansprüche 1 bis 4,
**dadurch gekennzeichnet,**
dass von einer Kondensat-Sammelkammer (7) unterhalb eines der Rohrbündel (6) mindestens ein aufwärts gerichtetes Restdampfrohr (8) zur Kondensation von Restdampf vorgesehen ist.

6. Luftkondensator (1) gemäß Anspruch 5,
**dadurch gekennzeichnet,**
dass am oberen Ende des Restdampfrohres (8) eine Restdampfableitung (10) zur Ableitung nicht kondensierten Restdampfes vorgesehen ist.

7. Luftkondensator (1) gemäß einem der Ansprüche 1 bis 6,
**dadurch gekennzeichnet,**
dass die Fläche außerhalb des Rohrbündels (6) luftdicht abgedichtet ist.

8. Luftkondensator (1) gemäß einem der Ansprüche 1 bis 7
**dadurch gekennzeichnet,**
dass der Ventilator (11) mit einem Diffusor (19) versehen ist.

## Claims

1. An air-cooled condenser (1) for the condensation of steam by means of air, comprising:
a steam supply line (2),
at least one upwardly directed pipe bundle (6), to which the steam to be condensed can be supplied;
a condensate drain for the drainage of the condensed steam;
a fan (11) for the air transport to the pipe bundle (6),
wherein the pipe bundle (6) is arranged below the fan (11) in a sidewall (18) of the air-cooled condenser (1), and
**characterized in that**
several pipe bundles (6) are arranged in such a way that they form a closed jacket (13) forming an enclosure on all sides in the shape of a polygon extending in the plumb line.

2. The air-cooled condenser (1) according to claim 1,
**characterized in that**
the pipe bundle (6) in a sidewall (18) is inclined towards the plumb line in an angle range of ± 30°.

3. The air-cooled condenser (1) according to claims 1 or 2,
**characterized in that**
the steam to be condensed is guided using at least one riser duct (3) to an upper distribution chamber (5) and thence to the pipe bundles (6).

4. The air-cooled condenser (1) according to claim 3,
**characterized in that**
a respective riser duct is provided for each pipe bundle (6).

5. The air-cooled condenser (1) according to any one of claims 1 to 4,
**characterized in that**
at least one upwardly directed residual steam pipe (8) for the condensation of residual steam is provided from a condensate collection chamber (7) below one of the pipe bundles (6).

6. The air-cooled condenser (1) according to claim 5,
**characterized in that**
a residual steam drain (10) for the drainage of non-condensed residual steam is provided at the upper end of the residual steam pipe (8).

7. The air-cooled condenser (1) according to any one of claims 1 to 6,
**characterized in that**
the area outside the pipe bundle (6) is hermetically sealed.

8. The air-cooled condenser (1) according to any one of claims 1 to 7,
**characterized in that**
the fan (11) is provided with a diffuser (19).

## Revendications

1. Condenseur à air (1) pour la condensation de vapeur par de l'air, ledit condenseur à air comprenant :
un conduit (2) d'alimentation en vapeur,
au moins un faisceau (6) de canalisations orienté vers le haut, faisceau auquel la vapeur à condenser peut être fournie ;
une canalisation de drainage du condensat pour l'évacuation de la vapeur condensée ;
un ventilateur (11) pour le transport de l'air vers le faisceau (6) de canalisations ;
dans lequel le faisceau (6) de canalisations est installé sous le ventilateur (11) dans une paroi latérale (18) du condenseur à air (1), et
**caractérisé en ce que**
plusieurs faisceaux (6) de canalisations sont disposés de manière telle qu'ils forment une enveloppe (13) étant fermée de telle sorte qu'elle forme une enceinte sur tous les côtés et ayant la forme d'un polygone s'étendant dans la direction verticale.

2. Condenseur à air (1) selon la revendication 1,
**caractérisé en ce que**
le faisceau (6) de canalisations dans une paroi latérale (18) est incliné par rapport à la verticale selon un angle de l'ordre de ± 30°.

3. Condenseur à air (1) selon la revendication 1 ou 2,
**caractérisé en ce que**
la vapeur à condenser est guidée en utilisant au moins une colonne montante (3) conduisant à une chambre de distribution supérieure (5) et, de celle-ci, aux faisceaux (6) de canalisations.

4. Condenseur à air (1) selon la revendication 3,
**caractérisé en ce que**
une colonne montante indépendante est prévue pour chaque faisceau (6) de canalisations.

5. Condenseur à air (1) selon l'une des revendications 1 à 4,
**caractérisé en ce que**
au moins une canalisation (8) pour la vapeur résiduelle, dirigée vers le haut, pour la condensation de la vapeur résiduelle, est prévue à partir d'une chambre (7) de collecte du condensat sous l'un des faisceaux (6) de canalisations.

6. Condenseur à air (1) selon la revendication 5,
**caractérisé en ce que**
une canalisation de drainage (10) de la vapeur résiduelle pour le drainage de la vapeur résiduelle non condensée est prévue à l'extrémité supérieure de la canalisation (8) pour la vapeur résiduelle.

7. Condenseur à air (1) selon l'une des revendications 1 à 6,
**caractérisé en ce que**
l'aire à l'extérieur du faisceau (6) de canalisations est hermétiquement scellée.

8. Condenseur à air (1) selon l'une des revendications 1 à 7,
**caractérisé en ce que**
le ventilateur (11) est pourvu d'un diffuseur (19).
